# FASCICULE DE BREVET EUROPEEN

(11) **EP 3 029 698 B1**
(45) Date de publication et mention de la délivrance du brevet: **02.05.2018**
(21) Numéro de dépôt: 15197293.2
(22) Date de dépôt: 01.12.2015
(51) Int. Cl.: H01H 9/02, H01H 9/52

(54) **ENVELOPPE METALLIQUE POUR DISPOSITIF DE COMMUTATION ELECTRIQUE**
METALLHÜLLE FÜR EINE ELEKTRISCHE SCHALTVORRICHTUNG
METAL SHELL FOR ELECTRICAL SWITCHING DEVICE

(30) Priorité: 02.12.2014 FR 1461798
(43) Date de publication de la demande: 08.06.2016
(73) Titulaire: General Electric Technology GmbH, 5400 Baden (CH)
(72) Inventeur: RODRIGUES, Didier, 38200 Serpaize (FR); FRIGIERE, Denis, 69150 Decines (FR); WILLIEME, Jean-Marc, 69350 La Mulatiere (FR); JACQUIER, Frank, 69780 Mions (FR)
(74) Mandataire: Cleary, Fidelma

(56) Documents cités:
- EP-A1- 2 219 197
- WO-A1-2013/106898
- DE-C- 348 794
- FR-A1- 2 846 142
- FR-A1- 2 872 336
- FR-A1- 2 939 560
- US-A- 3 711 622

## Description

### DOMAINE TECHNIQUE

L'invention concerne une enveloppe métallique destinée à renfermer un dispositif de commutation électrique de puissance qui est traversé par un courant nominal induisant un courant de retour circulant dans la paroi de l'enveloppe et tendant à l'échauffer.

### ÉTAT DE LA TECHNIQUE ANTÉRIEURE

Une telle installation correspond typiquement au cas d'un disjoncteur de générateur de courant associé à une unité de production de courant électrique telle qu'un centrale électrique, pouvant être thermique, nucléaire ou autre.

Un tel disjoncteur de générateur est alors interposé entre l'unité de production qui fournit un courant important sous une tension relativement faible, et un ou des transformateurs élévateurs de tension. L'élévation de tension permet de limiter les pertes en ligne pour le transport d'électricité.

Dans une telle installation, le disjoncteur est raccordé en amont et en aval à des jeux de barres conducteurs. Il est monté dans une enveloppe en aluminium qui est elle-même raccordée à des gaines métalliques entourant chaque barre conductrice connectée au disjoncteur.

L'espace interne délimité par l'enveloppe et les gaines est rempli d'air légèrement pressurisé pour éviter que des poussières ou autres particules ne pénètrent à l'intérieur de cet espace.

Le courant nominal circulant dans les barres étant un courant alternatif d'intensité élevée, il donne lieu par effet d'induction à l'établissement d'un courant dit de retour qui circule dans les gaines et dans l'enveloppe du disjoncteur, en sens inverse du courant nominal.

D'une manière générale, on ne cherche pas à éviter l'apparition de ce courant de retour, car il contribue à réduire l'intensité du champ magnétique s'établissant dans l'installation. Ce courant de retour permet ainsi de limiter les phénomènes de corrosion auxquels donnerait lieu un champ magnétique trop important.

Néanmoins, ce courant de retour chauffe l'enveloppe par effet Joule, ainsi que l'espace interne renfermant le disjoncteur, alors que la température du disjoncteur doit rester inférieure à une valeur prédéterminée pour assurer un fonctionnement normal.

A titre d'ordre de grandeur, la température d'un tel disjoncteur doit rester inférieure à cent cinq degrés Celcius lorsque la température extérieure est de quarante degrés Celcius. Le document FR2939560 divulgue une enveloppe métallique pour dispositif de commutation électrique conformément au préambule de la revendication 1. Dans le document FR2939560, on prévoit une canalisation externe 6 équipée d'un radiateur externe 7, dans laquelle circule le gaz présent dans l'enceinte pour la refroidir. Dans le document US3711622 l'enveloppe est équipée de barres conductrices externes 52 connectées à chaque extrémité de l'enveloppe, de sorte qu'en cas d'apparition de courants de Foucault, ceux-ci se partagent entre les barres et l'enveloppe, pour limiter le courant circulant dans cette enveloppe.

D'une manière générale, les solutions connues compliquent significativement la structure générale associée à l'enceinte, induisant notamment un coût d'intégration élevé.

L'objet de l'invention est ainsi d'apporter une solution simple pour améliorer le refroidissement de l'espace interne d'une telle enveloppe

### EXPOSÉ DE L'INVENTION

L'invention a pour objet une enveloppe métallique pour dispositif de commutation électrique tel qu'un disjoncteur ou un sectionneur conformément à la revendication 1. Le refroidissement est amélioré du fait que la double paroi que constitue le flanc avec la paroi externe qui le longe force le passage du courant de retour vers l'extérieur dans la paroi externe, pour qu'il ne réchauffe pas le corps d'enveloppe.

L'invention concerne également une enveloppe telle que définie par les revendications dépendantes 2-5. La double paroi est ainsi le siège d'un flux d'air s'établissant par convection naturelle pour refroidir la paroi externe et le flanc. La paroi externe traversée par le courant de retour est ainsi refroidie au niveau de sa face interne et au niveau de sa face externe qui est directement au contact de l'environnement externe.

### BRÈVE DESCRIPTION DES DESSINS

La figure 1 est une vue en coupe latérale d'une enveloppe selon l'invention installée et renfermant un disjoncteur raccordé à deux barres conductrices sous gaines ;
La figure 2 est une vue en coupe de dessus d'une enveloppe selon l'invention installée et renfermant un disjoncteur raccordé à deux barres conductrices sous gaines ;
La figure 3 est une vue de détail d'un joint d'étanchéité d'un artifice de l'enveloppe selon l'invention ;
La figure 4 est une vue de face de l'enveloppe selon l'invention installée représentée seule.

### EXPOSÉ DÉTAILLÉ DE MODES DE RÉALISATION PARTICULIERS

L'enveloppe selon l'invention qui est repérée par 1 dans les figures renferme un appareillage de commutation qui est ici un disjoncteur 2 qui est raccordé à une première barre conductrice 3 et à une seconde barre conductrice 4.

La première barre conductrice 3 est entourée par une gaine métallique 6, et la seconde barre conductrice 4 est entourée par une autre gaine métallique, repérée par 7. Ces deux gaines 6 et 7 sont tubulaires et sont toutes deux raccordées de manière étanche à l'enveloppe 1 renfermant le disjoncteur.

La première barre 3 est raccordée à un connecteur du disjoncteur situé à l'une de ses extrémités par un ensemble de tresses métalliques 8. La seconde barre 4 est raccordée à un autre contacteur du disjoncteur par un autre ensemble de tresses métalliques 9.

L'enveloppe 1 qui est fabriquée en aluminium a une forme généralement parallélépipédique délimitée par un corps parallélépipédique 11 correspondant à sa portion inférieure et dont la face supérieure ouverte est fermée par un couvercle rectangulaire 12 rapporté.

Le corps d'enveloppe 11 comporte ainsi un fond 13, deux flancs latéraux 14 et 16, ainsi qu'une paroi avant 17 et une paroi arrière 18.

La paroi avant 17 comporte une ouverture centrale, visible plus clairement sur la figure 4, et qui est traversée par la première barre 3, la première gaine 6 ayant son extrémité soudée à la face externe de cette face avant, tout autour l'ouverture.

De manière analogue, la paroi arrière 18 comporte une ouverture centrale traversée par la deuxième barre 4, la deuxième gaine 7 étant soudée par son extrémité à cette paroi arrière.

Ainsi, et comme il ressort notamment des figures 1 et 2, la première barre 3, le disjoncteur 2 et la deuxième barre 4 sont alignés selon une direction principale AX horizontale. Cette direction AX correspond à la direction de passage du courant nominal traversant le disjoncteur et à la direction de passage du courant de retour traversant les gaines et l'enveloppe 1 en sens inverse.

Comme visible dans la figure 1, le flanc latéral 14 comporte une première fente 19 située dans la région de son extrémité avant, et s'étendant de bas en haut dans ce flanc 14, perpendiculairement à l'axe AX. Ce flanc 14 comporte à son extrémité opposée, c'est-à-dire dans la région de son extrémité arrière, une autre fente 21 du même type s'étendant de bas en haut en étant située en région arrière de ce flanc.

Les deux fentes 19 et 21 qui constituent chacune un artifice s'opposant au passage de courant, c'est-à-dire qu'elles offrent une résistance électrique importante visant à réduire très significativement l'intensité électrique du courant circulant dans le flanc.

Ces fentes s'étendent ainsi l'une et l'autre verticalement dans le flanc 14 lorsque l'enveloppe est installée comme dans la figure 1, de sorte qu'elles sont orientées perpendiculairement à la direction de passage du courant. Les fentes 19 et 21 sont fermées par des joints 22 et 23 électriquement isolants et qui sont étanches pour assurer l'étanchéité de la gaine.

Complémentairement, le flanc 14 qui est plan porte une paroi externe 24, généralement plane et rectangulaire, ayant sensiblement la même longueur et la même hauteur que ce flanc 14 qui la porte. Elle longe la face extérieure du flanc 14 en étant espacée de cette face extérieure.

Cette paroi 24 s'étend au-delà des fentes 19 et 21 qu'elle couvre, et elle est fixée par soudage, voire par boulonnage, de deux de ses bords opposés à chaque extrémité du flanc 14. Les bords opposés de la paroi externe 24 par lesquels cette paroi est fixée, sont ceux qui s'étendent verticalement lorsque l'enveloppe est installée.

Comme visible sur la figure 2, ces bords opposés de la paroi 14 sont repliés pour former des décrochements en retrait par rapport au corps de la paroi externe 24. Le corps de paroi externe 24 est ainsi espacé de la face externe d'une distance correspondant à l'épaisseur des décrochements que constituent les bords par lesquels cette paroi externe est fixée.

De manière analogue, le flanc 16 comporte lui aussi deux fentes, et il porte également une autre paroi externe 26 selon la même disposition que pour le flanc 14.

Les fentes formées dans chaque flanc constituent des artifices s'opposant au passage du courant de retour : chaque flanc présente ainsi une résistance électrique beaucoup plus élevée que la paroi externe qu'il porte.

Ainsi, le courant de retour qui parcourt l'enveloppe 1 traverse majoritairement les parois externes 24 et 26 de cette enveloppe au lieu de traverser les flancs 14 et 16 de cette enveloppe.

Complémentairement, et comme visible sur la figure 4, l'espace E qui est délimité par la paroi externe 24 et par le flanc 14 portant cette paroi, est ouvert en partie basse et en partie haute vers l'extérieur.

L'ouverture inférieure, repérée par 27 correspond à l'espacement entre le bord horizontal inférieur de la paroi 24 et la face externe du flanc 14. De la manière analogue, l'ouverture supérieure, repérée par 28 correspond à l'espacement entre le bord horizontal supérieur de la paroi 24 et la face externe du flanc 14.

De la même manière, la paroi externe 26 et le flanc 16 qui la porte délimitent une ouverture inférieure et une ouverture supérieure 31 et 32 pour favoriser la circulation d'air de refroidissement.

La combinaison des artifices s'opposant au passage du courant de retour que constituent les fentes formées dans les flancs, avec les parois externes favorisant au contraire le passage du courant de retour, le refroidissement de l'enveloppe est significativement accru.

En effet, le courant de retour qui tend à échauffer les conducteurs qu'il parcourt passe préférentiellement par les parois externes 24 et 26 au lieu de passer par les flancs 14 et 16 qui font partie du corps d'enveloppe.

Dans ces conditions, une très grande partie du courant de retour ne réchauffe pas directement le corps d'enveloppe qui peut ainsi rester à une température plus faible.

Mais de plus, l'espace qui est conservé entre chaque paroi externe et chaque flanc qui la porte, et les ouvertures supérieure et inférieure correspondantes favorise la circulation d'air extérieur de bas en haut dans cet espace.

Cette circulation d'air qui s'établit par convection naturelle du fait du réchauffement de la paroi externe par effet Joule résultant du passage du courant de retour, permet de refroidir la paroi externe 24 mais également le flanc 14. Comme on l'aura compris, le même refroidissement par convection naturelle s'établit entre le flanc 16 et la paroi 26 qu'il porte.

Dans l'exemple des figures, le passage du courant dans les flancs est réduit au moyen de deux artifices sous forme de fentes prévus dans chaque flanc. Mais il est possible de prévoir une seule fente verticale située par exemple en région centrale, ce qui peut suffire à limiter l'intensité du courant circulant dans le flanc.

Ces artifices peuvent aussi se présenter sous forme de portions du flanc électriquement isolantes n'ayant pas nécessairement la forme de fentes : la région centrale du flanc peut par exemple être fabriquée en matériau électriquement isolant.

Par ailleurs, dans l'exemple des figures, l'enveloppe selon l'invention renferme un disjoncteur, mais elle peut être utilisée pour contenir d'autres types de commutateurs électriques comme par exemple un sectionneur, un sectionneur de mise à la terre, ou autre.

## Revendications

1. Enveloppe métallique (1) pour dispositif de commutation électrique tel qu'un disjoncteur (2) ou un sectionneur qui est destiné à être raccordé à deux conducteurs (3, 4) sous gaine métallique (6, 7) pour être traversé par un courant nominal circulant selon une direction de passage (AX), cette enveloppe (1) étant parcourue par un courant de retour induit par le courant nominal et circulant en sens inverse selon la direction de passage (AX), **caractérisé en ce que** cette enveloppe (1) comporte :
- un corps (11) d'enveloppe incluant au moins un flanc latéral (14, 16) pourvu d'au moins une fente traversante (19, 21) s'étendant perpendiculairement à la direction de passage du courant pour s'opposer au passage du courant de retour dans ce flanc latéral (14, 16) en offrant une résistance électrique visant à réduire l'intensité électrique du courant circulant dans le flanc (14, 16);
- une paroi externe (24, 26) longeant chaque flanc (14, 16) pourvu d'au moins une fente (19, 21) et espacée de celui-ci tout en étant raccordée au corps d'enveloppe (11) en amont et en aval de la au moins une fente (19, 21) par rapport à la direction de passage du courant, chaque paroi externe (24, 26) offrant au courant de retour une résistance électrique moindre que le flanc (14, 16) avec au moins une fente (19, 21) qu'elle longe.

2. Enveloppe selon la revendication 1, comportant en outre pour chaque flanc (14, 16) pourvu d'au moins une fente (19, 21) et longé par une paroi externe (24, 26), une première ouverture (28, 32) et une seconde ouverture (27, 31) situées respectivement en partie haute et en partie basse de l'enveloppe en service pour mettre en communication l'espace séparant le flanc (14, 16) de la paroi externe (24, 26) portée par ce flanc avec l'environnement extérieur de façon à permettre une circulation d'air de refroidissement dans cet espace.

3. Enveloppe selon la revendication 3 comportant un joint (22, 23) en matériau non conducteur fermant chaque fente (19, 21).

4. Enveloppe selon la revendication 3 ou 4, dont chaque flanc (14, 16) comporte deux fentes espacées l'une de l'autre le long de la direction de passage du courant.

5. Enveloppe selon l'une des revendications précédentes, dans laquelle chaque paroi externe (24, 26) est portée par un flanc (14, 16) pourvu d'au moins une fente (19, 21), en étant fixée par soudage au flanc (14, 16) qui la porte de part et d'autre de la au moins une fente(19, 21) que comporte ce flanc (14, 16).

## Patentansprüche

1. Metallhülle (1) für eine elektrische Schaltvorrichtung wie einen Schutzschalter (2) oder einen Trennschalter, der dazu bestimmt ist, an zwei Leiter (3, 4) unter einer Metallummantelung (6, 7) angeschlossen zu werden, um von einem Nennstrom in einer Durchflussrichtung (AX) durchflossen zu werden, wobei diese Hülle (1) von einem vom Nennstrom induzierten Rückstrom in entgegen gesetzter Richtung zur Durchflussrichtung (AX) durchflossen wird, **dadurch gekennzeichnet, dass** diese Hülle (1) Folgendes umfasst:
- einen Hüllenkörper (11) einschließlich mindestens einer Seitenflanke (14, 16), die mit mindestens einem Durchgangsschlitz (19, 21) versehen ist, der sich senkrecht zur Durchflussrichtung des Stroms erstreckt, um sich dem Durchgang des Rückstroms in dieser Seitenflanke (14, 16) entgegenzustellen, indem er einen elektrischen Widerstand bietet, mit dem die elektrische Intensität des in der Flanke (14, 16) fließenden Stroms reduziert werden soll;
- eine Außenwand (24, 26) entlang jeder Flanke (14, 16), die mit mindestens einem Schlitz (19, 21) versehen ist, und zu diesem beanstandet, aber gleichzeitig mit dem Hüllenkörper (11) vor und nach dem mindestens einen Schlitz (19, 21) bezüglich der Durchflussrichtung des Stroms verbunden ist, wobei jede Außenwand (24, 26) dem Rückstrom einen kleineren elektrischen Widerstand bietet, als die Flanke (14, 16) mit mindestens einem Schlitz (19, 21) an der sie entlangführt.

2. Hülle nach Anspruch 1, die weiter für jede Flanke (14, 16), die mit mindestens einem Schlitz (19, 21) versehen ist, und an der eine Außenwand (24, 26) entlang führt, eine erste Öffnung (28, 32) und eine zweite Öffnung (27, 31) umfasst, die sich jeweils am oberen Teil und am unteren Teil der in Betrieb befindlichen Hülle befinden, um den Raum, der die Flanke (14, 16) von der von dieser Flanke getragenen Außenwand (24, 26) trennt, mit der Außenumgebung so in Verbindung zu bringen, dass ein Zirkulieren der Kühlluft in diesem Raum möglich wird.

3. Hülle nach Anspruch 3, umfassend eine Dichtung (22, 23) aus nicht-leitendem Material zum Verschließen jedes Schlitzes (19, 21).

4. Hülle nach Anspruch 3 oder 4, an der jede Flanke (14, 16) zwei voneinander beabstandete Schlitze entlang der Durchflussrichtung des Stroms umfasst.

5. Hülle nach einem der vorstehenden Ansprüche, in der jede Außenwand (24, 26) von einer Flanke, die mit mindestens einem Schlitz (19, 21) versehen ist, getragen wird, wobei sie per Schweißen an der Flanke (14, 16) befestigt ist, die sie auf beiden Seiten des mindestens einen Schlitzes (19, 21) trägt, den diese Flanke (14, 16) umfasst.

## Claims

1. Metal shell (1) for electrical switchgear such as a circuit breaker (2) or a disconnect switch which is intended to be connected to two conductors (3, 4) under a metal sheath (6, 7) through which passes a nominal current flowing according to a direction of passage (AX), with this shell (1) being passed through by a return current induced by the nominal current and flowing in the opposite direction according to the direction of passage (AX), **characterised in that** this shell (1) comprises:
- a shell body (11) including at least one lateral flank (14, 16) provided with at least one through-slot of an artifice (19, 21) extending perpendicularly to the direction of passage of current in order to oppose the passage of the return current in this lateral flank (14, 16) by offering an electrical resistance aiming to reduce the electrical intensity of the current flowing in the flank (14, 16);
- an outer wall (24, 26) passing along each flank (14, 16) provided with at least one slot (19, 21) and spaced from the latter while still being connected to the shell body (11) upstream and downstream of the at least one slot (19, 21) in relation to the direction of passage of the current, with each outer wall (24, 26) offering the return current an electrical resistance that is less than the flank (14, 16) with at least one slot (19, 21) that it passes along.

2. Shell according to claim 1, further comprising for each flank (14, 16) provided with at least one slot (19, 21) and along which passes an outer wall (24, 26), a first opening (28, 32) and a second opening (27, 31) located respectively in the top portion and in the bottom portion of the shell in service in order to place in communication the space separating the flank (14, 16) from the outer wall (24, 26) borne by this flank with the external environment in such a way as to allow for a circulation of cooling air in this space.

3. Shell according to claim 3 comprising a seal (22, 23) made of a non-conducting material closing each slot (19, 21).

4. Shell according to claim 3 or 4, of which each flank (14, 16) comprises two slots spaced from one another along the direction of passage of the current.

5. Shell according to one of the preceding claims, wherein each outer wall (24, 26) is borne by a flank (14, 16) provided with at least one slot (19, 21), by being fastened by welding to the flank (14, 16) which bears it on either side of the at least one slot (19, 21) that this flank (14, 16) comprises.
